# EUROPÄISCHE PATENTSCHRIFT

(11) **EP 0 401 555 B1**
(45) Veröffentlichungstag und Bekanntmachung des Hinweises auf die Patenterteilung: **09.12.1992**
(21) Anmeldenummer: 90109098.5
(22) Anmeldetag: 15.05.1990
(51) Int. Cl.: E06B 5/16

(54) **Brandschutzglas-Einheit mit einer Glasscheibe und einem Metallrahmen**
Fire barrier unit with a glass pane and a metal frame
Unité de verre à protection contre le feu avec une vitre et un cadre en métal

(30) Priorität: 03.06.1989 DE 3918158
(43) Veröffentlichungstag der Anmeldung: 12.12.1990
(73) Patentinhaber: FLACHGLAS AKTIENGESELLSCHAFT, 90762 Fürth (DE)
(72) Erfinder: Nolte, Hans-Henning, Dipl.-Phys., D-4650 Gelsenkirchen (DE)
(74) Vertreter: Andrejewski, Walter

(56) Entgegenhaltungen:
- DE-A- 3 140 785
- DE-C- 2 328 737

## Beschreibung

Die Erfindung betrifft eine Brandschutzglas-Einheit mit einer Glasscheibe und einem Metallrahmen mit umlaufender Aufnahmenut.

Bei der bekannten Brandschutzglas-Einheit, von der die Erfindung ausgeht (DE-PS 23 28 737, DE-OS 31 40 785), endet der Rand der Glasscheibe in der Aufnahmenut. Zumindest auf der der Hitzeeinwirkung abgewandten Seite befindet sich zwischen der Glasscheibe und dem Flansch der Aufnahmenut eine Isolierstoffeinlage. Auf der der Hitzeeinwirkung zugewandten Seite fehlt bei einer der bekannten Ausführungsformen die Isolierstoffeinlage, um den Temperaturgradienten zwischen der der Hitzeeinwirkung ausgesetzten Hauptfläche der Glasscheibe und dem Rand der Glasscheibe klein zu halten und störenden Wärmespannungen entgegenzuwirken. Die bekannten Maßnahmen befriedigen möglicherweise, wenn die Hitzeeinwirkung nur verhältnismäßig kurzzeitig stattfindet, genügen jedoch den Anforderungen eines Langzeitbrandschutzes, der z. B. für 60 Minuten oder länger wirksam bleiben soll, nicht. Auch kommt es vor, daß die Glasscheibe sich in ihrem Randbereich durch Erwärmung verformt und die Glasscheibe bereichsweise aus der Aufnahmenut freikommt und wegschmilzt.

Der Erfindung liegt die Aufgabe zugrunde, eine Brandschutzglas-Einheit des eingangs beschriebenen grundsätzlichen Aufbaus zu schaffen, die für den Langzeitbrandschutz geeignet ist und bei der die Glasscheibe im Brandfall in sicherer Verbindung mit dem Metallrahmen bleibt.

Zur Lösung dieser Aufgabe lehrt die Erfindung, daß der Rand der Glasscheibe vor dem Metallrahmen endet, daß an den Rand der Glasscheibe ein Ausgleichsadapter angeschlossen ist, der zwei auf den Randbereich der Glasscheibe aufgeklebte metallische Adapterstreifen aufweist und mit Überständen der Adapterstreifen in die Aufnahmenut einfaßt, und daß zwischen den Überständen ein leistenförmiger nichtmetallischer Abstandshalter angeordnet ist. Es versteht sich, daß der Kleber, mit dem erfindungsgemäß gearbeitet wird, ein ausreichend temperaturbeständiger Kleber ist, beispielsweise ein Kitt oder Kleber auf Wasserglasbasis oder Silikonbasis. Insbesondere im Randbereich des Ausgleichsadapters, zur Glasscheibe hin, empfiehlt sich aus Abdichtungsgründen die Anordnung eines Klebers auf Silikonbasis. Es empfiehlt sich, den Kleber, z. B. durch feinteilige metallische Zusätze, gut wärmeleitend einzurichten. Insbesondere kann mit Mehrkomponentenklebern gearbeitet werden, die keiner Trocknung bedürfen.

Der Ausgleichsadapter stellt bei der erfindungsgemäßen Brandschutzglas-Einheit zunächst sicher, daß im Brandfall zwischen der großen Fläche der Glasscheibe und dem Rand der Glasscheiben ein störender Temperaturgradient nicht entsteht. Der Ausgleichsadapter funktioniert insoweit zunächst als Temperaturausgleichsadapter. Er wirkt aber außerdem mechanisch ausgleichend und verhindert, daß mechanische Spannungen aus unterschiedlicher Wärmedehnung im Metallrahmen und in der Glasscheibe sich negativ auswirken. Darüber hinaus verbindet der Ausgleichsadapter die Glasscheibe sicher mit dem Metallrahmen, weil er in die Aufnahmenut des Metallrahmens einfaßt.

Im einzelnen bestehen mehrere Möglichkeiten der weiteren Ausbildung und Gestaltung der erfindungsgemäßen Brandschutzglas-Einheit. Eine bevorzugte Ausführungsform der Erfindung ist dadurch gekennzeichnet, daß auf die Adapterstreifen abdeckend Blechstreifen aufgeklebt sind. Diese Blechstreifen verhindern, daß freie Flammen unmittelbar mit dem Ausgleichsadapter bzw. dem Kleber in Verbindung kommen, bestehen jedoch aus einem so dünnen Blech, daß die beschriebenen Ausgleichsfunktionen des Ausgleichsadapters nicht beeinträchtigt werden. Um insbesondere die mechanische Ausgleichsfunktion stark einzuprägen, empfiehlt die Erfindung, daß zwischen dem Rand der Glasscheibe und dem Metallrahmen ein Abstandsbereich angeordnet ist, der z. B. der halben Dicke der Glasscheibe entspricht. Dabei kann der Abstandshalter in diesen Abstandsbereich hineinragen. Es empfiehlt sich zur Vermeidung von störenden Spannungen, zwischen dem Abstandshalter und dem Rand der Glasscheibe einen Spalt freizulassen, der z. B. eine Spaltweite von einigen Millimetern aufweist.

Da erfindungsgemäß die Überstände der Adapterstreifen bzw. die Blechabdeckung auf den Überständen in die Aufnahmenut hineinragt, wird man im allgemeinen zwischen diesen Überständen bzw. der Blechabdeckung und dem Metallrahmen eine Isolierung aus einem geeigneten hitzebeständigen Material anordnen. Die Adapterstreifen bestehen, wie bereits erwähnt, aus verhältnismäßig dünnem Stahlblech. Die Adapterstreifen können als Streckmetallstreifen aber auch als flächige Metallbauteile ausgeführt sein, die auf einer Seite kleberverankernde Vorsprünge aufweisen. Die Adapterstreifen können auch als Drahtnetz ausgeführt sein. Die Blechstreifen aus Stahlblech würden regelmäßig eine Dicke aufweisen, die kleiner ist als 1 mm.

Bei der erfindungsgemäßen Brandschutzglas-Einheit kann mit unterschiedlichen Glasscheiben gearbeitet werden. Bewährt hat sich eine Ausführungsform, bei der die Glasscheibe als Einscheiben-Sicherheitsglasscheibe ausgeführt ist. Die Glasscheibe kann aber auch als eine Borosilikat- oder Alumosilikatglasscheibe ausgeführt sein. Man kann aber auch eine Isolierglaseinheit als Glasscheibe einsetzen. Es versteht sich, daß in diesem Falle das Verbundmaterial entsprechend temperaturbeständig ausgeführt ist. Als Abstandshalter eignet sich insbesondere eine Calcium-Silikatleiste.

Im folgenden wird die Erfindung anhand einer lediglich ein Ausführungsbeispiel darstellenden Zeichnung ausführlicher erläutert. Es zeigen in schematischer Darstellung
Fig. 1 einen Schnitt durch eine erfindungsgemäße Brandschutzglas-Einheit, ausschnittsweise und
Fig. 2 eine Draufsicht auf eine Ecke einer solchen Brandschutzglas-Einheit.

Die in den Figuren dargestellte Brandschutzglas-Einheit besteht in ihrem grundsätzlichen Aufbau aus einer Glasscheibe 1 und einem Metallrahmen 2. Im Ausführungsbeispiel ist die Glasscheibe 1 eine Einscheiben-Sicherheitsglasscheibe. Der Metallrahmen 2 besitzt eine umlaufende Aufnahmenut 3.

Insbesondere aus der Fig. 1 entnimmt man, daß der Rand 4 der Glasscheibe 1 vor dem Metallrahmen 2 endet. An den Rand 4 der Glasscheibe 1 ist ein Ausgleichsadapter 5 angeschlossen. Der Ausgleichsadapter 5 weist zwei auf den Randbereich der Glasscheibe 1 aufgeklebte metallische Adapterstreifen, im Ausführungsbeispiel in Form eines Streckgitterstreifens 6, auf und faßt mit Überständen 7 dieser Streckgitterstreifen 6 in die Aufnahmenut 3 ein. Zwischen den Überständen 7 befindet sich ein leistenförmiger nichtmetallischer Abstandshalter 8. Im Ausführungsbeispiel sind auf die Streckgitterstreifen 6 abdeckende Blechstreifen 9 aufgeklebt. Zwischen dem Rand 4 der Glasscheibe 1 und dem Metallrahmen 2 erkennt man einen Abstandsbereich 10, der etwa der halben Dicke der Glasscheiben 1 entspricht. Der Abstandshalter 8 ragt in diesen Abstandsbereich 10 hinein, jedoch befindet sich zwischen dem Abstandshalter 8 und dem Rand 4 der Glasscheibe 1 ein Spalt 11 von einigen Millimetern.

Zwischen den Überständen 7 bzw. den abdeckenden Blechstreifen 9 auf den Überständen 7 und dem Metallrahmen 2 ist eine Isolierung 12 angeordnet, die aus einem geeigneten temperaturbeständigen Material besteht. Die Streckgitterstreifen 6 mögen aus Stahlblech bestehen. Auch der Metallrahmen 2 ist im allgemeinen ein Stahlrahmen. Die Blechstreifen 9 sind vorzugsweise ebenfalls Stahlblechstreifen, ihre Dicke soll kleiner sein als 1 mm. Der Abstandshalter 8 ist z. B. eine Calcium-Silikatleiste. Die Streckgitterstreifen 6 erlauben eine einfache und schnelle Trocknung des Klebers, bevor die Blechstreifen 9 aufgebracht werden. Zugleich wird aber auch die Verklebung mit den Blechstreifen 9 verbessert. Außerdem halten die Streckgitterstreifen 6 das erweichte oder geschmolzene Glas im Brandfall sehr sicher fest. Die Kleber 13 sind, wie bereits erwähnt, ausreichend hitzebeständig. Wird mit einem Silikonkleber im Randbereich des Ausgleichsadapters 5 gearbeitet, so bewirkt dieses eine sichere Abdichtung gegen Feuchtigkeit und damit auch einen Wetterschutz. - Die Kleber 13 sind übliche Brandschutzkleber, beispielsweise auf Wasserglasbasis oder auch auf Silikonbasis. Die Beimischung von Metallpulver ist möglich, um die Wärmeleitfähigkeit zu erhöhen. - Es versteht sich, daß man die den Ausgleichsadapter 5 bildenden Bauteile schon vor der Vereinigung mit der Glasscheibe 1 miteinander verbinden kann.

## Patentansprüche

1. Brandschutzglas-Einheit mit einer Glasscheibe und einem Metallrahmen mit umlaufender Aufnahmenut, **dadurch gekennzeichnet,** daß der Rand (4) der Glasscheibe (1) vor dem Metallrahmen (2) endet, daß an den Rand (4) der Glasscheibe (1) ein Ausgleichsadapter (5) angeschlossen ist,
der zwei auf den Randbereich der Glasscheibe (1) aufgeklebte metallische Adapterstreifen (6) aufweist und mit Überständen (7) der Adapterstreifen (6) in die Aufnahmenut einfaßt,
und daß zwischen den Überständen (7) ein leistenförmiger nichtmetallischer Abstandshalter (8) angeordnet ist.

2. Brandschutzglas-Einheit nach Anspruch 1, dadurch gekennzeichnet, daß auf die Adapterstreifen (6) abdeckende Blechstreifen (9) aufgeklebt sind.

3. Brandschutzglas-Einheit nach einem der Ansprüche 1 oder 2, dadurch gekennzeichnet, daß zwischen dem Rand (4) der Glasscheibe (1) und dem Metallrahmen (2) ein Abstandsbereich (10) angeordnet ist.

4. Brandschutz-Einheit nach einem der Ansprüche 1 bis 3, dadurch gekennzeichnet, daß der Abstandshalter (8) in den Abstandsbereich (10) hineinragt.

5. Brandschutzglas-Einheit nach einem der Ansprüche 1 bis 4, dadurch gekennzeichnet, daß zwischen dem Abstandshalter (8) und dem Rand (4) der Glasscheibe (1) ein Spalt (11) freigelassen ist.

6. Brandschutzglas-Einheit nach einem der Ansprüche 1 bis 5, dadurch gekennzeichnet, daß zwischen den Überständen (7) bzw. den Blechstreifen (9) auf den Überständen (7) und dem Metallrahmen (2) eine Isolierung angeordnet ist.

7. Brandschutzglas-Einheit nach einem der Ansprüche 1 bis 6, dadurch gekennzeichnet, daß die Adapterstreifen (6) aus dünnem Stahlblech bestehen.

8. Brandschutzglas-Einheit nach einem der Ansprüche 1 bis 7, dadurch gekennzeichnet, daß die Adapterstreifer (6) als Streckmetallstreifen ausgeführt sind.

9. Brandschutzglas-Einheit nach einem der Ansprüche 1 bis 7, dadurch gekennzeichnet, daß die Adapterstreifen (6) als flächige Metallbauteile ausgeführt sind, die auf einer Seite kleberverankernde Vorsprünge aufweisen.

10. Brandschutzglas-Einheit nach einem der Ansprüche 1 bis 6, dadurch gekennzeichnet, daß die Adapterstreifen (6) als Drahtnetz ausgeführt sind.

11. Brandschutzglas-Einheit nach einem der Ansprüche 1 bis 10, dadurch gekennzeichnet, daß die Blechstreifen (9) aus einem Stahlblech der Dicke von kleiner als 1 mm bestehen.

12. Brandschutzglas-Einheit nach einem der Ansprüche 1 bis 11, dadurch gekennzeichnet, daß die Glasscheibe (1) als Einscheiben-Sicherheitsglasscheibe oder Borosilikat- bzw. Alumosilikatglasscheibe ausgeführt ist.

13. Brandschutzglas-Einheit nach einem der Ansprüche 1 bis 12, dadurch gekennzeichnet, daß der Abstandshalter (8) als Calcium-Silikatleiste ausgeführt ist.

## Claims

1. A glazed fire barrier unit with a glass pane and a metal frame with a surrounding seating groove, characterised in that the edge (4) of the glass pane (1) terminates before the metal frame (2), that a compensating adapter (5) is attached to the edge (4) of the glass pane (1), which compensating adapter has two metal adapter strips (6) adhesively bonded to the edge region of the glass pane (1) and is mounted in the seating groove by means of projections (7) on the adapter strips (6), and that a non-metallic distance piece (8) in the form of a lath is disposed between the projections (7).

2. A glazed fire barrier unit according to Claim 1, characterised in that masking sheet metal strips (9) are adhesively bonded to the adapter strips (6).

3. A glazed fire barrier unit according to one of Claims 1 or 2, characterised in that a separation region (10) is disposed between the edge (4) of the glass pane (1) and the metal frame (2).

4. A glazed fire barrier unit according to one of Claims 1 to 3, characterised in that the distance piece (8) projects into the separation region (10).

5. A glazed fire barrier unit according to one of Claims 1 to 4, characterised in that a gap (11) is left between the distance piece (8) and the edge (4) of the glass pane (1).

6. A glazed fire barrier unit according to one of Claims 1 to 5, characterised in that insulation is provided between the projections (7) or the sheet metal strips (9) on the projections (7) and on the metal frame (2), respectively.

7. A glazed fire barrier unit according to one of Claims 1 to 6, characterised in that the adapter strips (6) comprise thin sheet steel.

8. A glazed fire barrier unit according to one of Claims 1 to 7, characterised in that the adapter strips (6) are constructed as expanded metal strips.

9. A glazed fire barrier unit according to one of Claims 1 to 7, characterised in that the adapter strips (6) are constructed as sheet metal components which have projections anchored by adhesive bonding on one side.

10. A glazed fire barrier unit according to one of Claims 1 to 6, characterised in that the adapter strips (6) are constructed as wire mesh.

11. A glazed fire barrier unit according to one of Claims 1 to 10, characterised in that the sheet metal strips (9) comprise sheet steel of thickness less than 1 mm.

12. A glazed fire barrier unit according to one of Claims 1 to 11, characterised in that the glass pane (1) is constructed as a toughened safety glass pane or as a borosilicate or aluminosilicate glass pane.

13. A glazed fire barrier unit according to one of Claims 1 to 12, characterised in that the distance piece (8) is constructed as a calcium silicate lath.

## Revendications

1. Unité de verre coupe-feu, comprenant une vitre et un cadre métallique avec une rainure de réception continue, caractérisée par le fait que le bord (4) de la vitre (1) se termine avant le cadre métallique (2), qu'au bord (4) de la vitre (1) est raccordé un adaptateur de compensation (5) qui comporte deux bandes d'adaptation métalliques (6) collées sur la zone marginale de la vitre (1) et s'engage avec des saillies (7) des bandes d'adaptation (6) dans la rainure de réception, et qu'un écarteur (8) non métallique en forme de baguette est disposé entre les saillies (7).

2. Unité de verre coupe-feu selon la revendication 1, caractérisée par le fait que des bandes de tôle (9) sont collées sur les bandes d'adaptation (6) en masquant celles-ci.

3. Unité de verre coupe-feu selon l'une des revendications 1 ou 2, caractérisée par le fait qu'une zone d'écartement (10) est prévue entre le bord (4) de la vitre (1) et le cadre métallique (2).

4. Unité de verre coupe-feu selon l'une des revendicaitons 1 à 3, caractérisée par le fait que l'écarteur (8) dépasse dans la zone d'écartement (10).

5. Unité de verre coupe-feu selon l'une des revendications 1 à 4, caractérisée par le fait qu'une fente (11) subsiste entre l'écarteur (8) et le bord (4) de la vitre (1).

6. Unité de verre coupe-feu selon l'une des revendications 1 à 5, caractérisée par le fait qu'une isolation est disposée entre les saillies (7) et respectivement les bandes de tôle (9) recouvrant lesdites saillies (7) et le cadre métallique (2).

7. Unité de verre coupe-feu selon l'une des revendications 1 à 6, caractérisée par le fait que les bandes d'adaptation (6) sont réalisées en minces tôles d'acier.

8. Unité de verre coupe-feu selon l'une des revendications 1 à 7, caractérisée par le fait que les bandes d'adaptation (6) sont conformées en bandes de métal déployé.

9. Unité de verre coupe-feu selon l'une des revendications 1 à 7, caractérisée par le fait que les bandes d'adaptation (6) sont réalisées sous la forme d'éléments métalliques minces qui présentent sur l'une des faces des saillies pour l'ancrage de la colle.

10. Unité de verre coupe-feu selon l'une des revendications 1 à 6, caractérisée par le fait que les bandes d'adaptation (6) sont réalisées sous forme de treillis en fil métallique.

11. Unité de verre coupe-feu selon l'une des revendications 1 à 10, caractérisée par le fait que les bandes de tôle (9) sont réalisées dans une tôle d'acier d'une épaisseur inférieure à 1 mm.

12. Unité de verre coupe-feu selon l'une des revendications 1 à 11, caractérisée par le fait que la vitre (1) est réalisée sous la forme d'une vitre de verre de sécurité trempé ou d'une vitre de verre de borosilicate ou de silicate alumineux.

13. Unité de verre coupe-feu selon l'une des revendications 1 à 12, caractérisée par le fait que l'écarteur (8) est réalisé sous la forme d'une baguette de silicate de calcium.
